# EUROPÄISCHE PATENTSCHRIFT

(11) **EP 3 189 934 B1**
(45) Veröffentlichungstag und Bekanntmachung des Hinweises auf die Patenterteilung: **07.04.2021**
(21) Anmeldenummer: 17150138.0
(22) Anmeldetag: 28.11.2014
(51) Int. Cl.: B24C 1/00, F01D 25/00, B64F 5/00, B24C 5/04

(54) **VORRICHTUNG ZUR REINIGUNG EINES STRAHLTRIEBWERKS**
DEVICE FOR CLEANING A JET ENGINE
DISPOSITIF DE NETTOYAGE D'UN MOTEUR À RÉACTION

(30) Priorität: 29.11.2013 DE 102013224639
(43) Veröffentlichungstag der Anmeldung: 12.07.2017
(62) Teilanmeldung aus: 14806234.2
(73) Patentinhaber: Lufthansa Technik AG, 22335 Hamburg (DE)
(72) Erfinder: APPEL, Holger, 63075 Offenbach (DE); BRÄUTIGAM, Klaus, 63853 Mömlingen (DE)
(74) Vertreter: Glawe, Delfs, Moll

(56) Entgegenhaltungen:
- WO-A1-2009/132847
- US-A1- 2006 048 796
- US-B1- 7 445 677

## Beschreibung

Die Erfindung betrifft eine Vorrichtung und eine Anordnung, zum Reinigen eines Flugzeugstrahltriebwerks.

Flugzeugstrahltriebwerke besitzen eine oder mehrere Kompressorstufen, eine Brennkammer, sowie eine oder mehrere Turbinenstufen. In den Turbinenstufen geben die aus der Brennkammer stammenden heißen Verbrennungsgase einen Teil ihrer thermischen und mechanischen Energie ab, die zum Antrieb der Kompressorstufen genutzt wird. Strahltriebwerke von kommerziellen Verkehrsflugzeugen weisen heute überwiegend einen sogenannten Turbofan auf, der stromaufwärts von den Kompressorstufen angeordnet ist und in der Regel einen erheblich größeren Durchmesser als die Kompressorstufen aufweist. Der Turbofan wird ebenfalls durch die Turbinenstufen angetrieben und lässt einen erheblichen Teil der das Triebwerk insgesamt durchströmenden Luft als sogenannten Nebenluftstrom an den Kompressorstufen, der Brennkammer und den Turbinenstufen vorbeiströmen. Durch einen solchen Nebenstrom kann der Wirkungsgrad eines Triebwerks erheblich gesteigert und außerdem noch für eine verbesserte Geräuschdämmung des Triebwerks gesorgt werden.

Eine Verschmutzung eines Flugzeugstrahltriebwerks kann zu einer Reduktion des Wirkungsgrades führen, was einen erhöhten Kraftstoffverbrauch und damit eine erhöhte Umweltbelastung zur Folge hat. Die Verschmutzung kann beispielsweise durch Insekten, Staub, Salznebel oder sonstigen Umweltverunreinigungen hervorgerufen werden. Teile des Triebwerks können durch Verbrennungsrückstände der Brennkammer kontaminiert werden. Diese Verunreinigungen bilden einen Belag auf den mit Luft durchströmten Teilen eines Flugzeugtriebwerks und beeinträchtigen die Oberflächengüte. Damit wird der thermodynamische Wirkungsgrad des Triebwerks beeinträchtigt. Hierbei sind insbesondere die Schaufeln in den Kompressorstufen zu nennen, deren Verschmutzung einen erheblichen Einfluss auf den Wirkungsgrad des gesamten Triebwerks hat.

Zur Beseitigung von Verunreinigungen ist bekannt, ein Triebwerk mit einer Reinigungsflüssigkeit, in der Regel heißes Wasser, zu reinigen. Aus der WO 2005/120953 ist eine Anordnung bekannt, bei der eine Mehrzahl von Reinigungsdüsen stromaufwärts des Turbofans bzw. der Kompressorstufen angeordnet werden. Die Reinigungsflüssigkeit wird dann in das Triebwerk gesprüht. Das Triebwerk kann sich dabei im sogenannten Dry-Cranking, d.h. die Schaufeln des Triebwerks rotieren, ohne dass in der Brennkammer Kerosin verbrannt wird, drehen. Durch die in das Triebwerk eingebrachte Reinigungsflüssigkeit sollen Verschmutzungen von den Oberflächen der Triebwerkskomponenten abgewaschen werden.

Alternativ zur Verwendung von Wasser als Reinigungsmedium ist die Verwendung von Kohlenstaub bekannt. Der Kohlenstaub wird dabei wie das Wasser durch Düsen in das Triebwerk eingebracht und trägt Verunreinigungen von Oberflächen aufgrund von abrasiven Effekten ab. Allerdings wird durch den Kohlenstaub auch die Oberfläche der Triebwerksteile angegriffen, weshalb ein Reinigungsmedium wie Kohlenstaub sich nicht für die regelmäßige Reinigung von Flugzeugtriebwerken eignet. Außerdem bleiben beim Reinigen mit Kohlenstaub ungewünschte Reste des Reinigungsmaterials im Triebwerk zurück.

WO 2009/132847 A1 offenbart eine Vorrichtung und ein Verfahren zum Reinigen von Strahltriebwerken unter Verwendung von festem Kohlendioxid als Reinigungsmedium. Die US 7, 445, 677 beschreibt die Merkmale des Oberbegriffes des Anspruchs 1 und offenbart eine Vorrichtung zum Reinigen von Strahltriebwerken, welche an der Welle eines Strahltriebwerks befestigt werden kann.

Der Erfindung liegt die Aufgabe zugrunde eine Vorrichtung und eine Anordnung zu schaffen, die eine verbesserte Reinigung von Flugzeugtriebwerken ermöglichen.

Diese Aufgabe wird gelöst durch eine Düseneinrichtung gemäß Anspruch 1 und eine Anordnung gemäß Anspruch 11. Vorteilhafte Weiterbildungen ergeben sich aus den abhängigen Ansprüchen.

Die Anmeldung betrifft zudem ein Verfahren zum Reinigen eines Strahltriebwerks mit einem Reinigungsmedium, das Feststoffe enthält. Die Feststoffe werden mittels eines Trägergases durch wenigstens eine Düse in das Triebwerk eingebracht. Das Reinigungsmedium umfasst somit zumindest ein Trägergas sowie Feststoffe, bevorzugt ausschließlich Trägergas und Feststoffe. Ein Trägergas ist ein bei der Anwendungstemperatur gasförmiges Medium, bevorzugt kann Druckluft verwendet werden. Bei den Feststoffen kann es sich um bei der Anwendungstemperatur stabile Feststoffe wie beispielsweise Kunststoffperlen, Glasperlen oder Kohlenstaub handeln. Bevorzugt werden jedoch thermolabile Feststoffe wie beispielsweise festes Kohlendioxid und/oder Eis (Wassereis) verwendet.

Durch die beanspruchten Verfahrensparameter ist eine wirksame Reinigung insbesondere des Kompressors oder Verdichters eines Triebwerks möglich. Das Reinigungsmedium folgt der Strömung im Verdichter und erzielt einen Reinigungseffekt in sämtlichen Stufen des Verdichters, insbesondere auch in den hintersten Stufen. Insbesondere wird erreicht, dass thermolabile Feststoffe wie insbesondere Kohlendioxid oder Eis nicht bereits in den vorderen Stufen des Verdichters sämtliche kinetische Energie abgeben und/oder sublimieren oder schmelzen. Stattdessen wird durch die Parameter den Feststoffen lediglich ein Grundimpuls mitgegeben, der sie in das Triebwerk fördert. Anschließend wird der Feststoff vom Gasstrom im Triebwerk mitgenommen und so auch in die hintersten Verdichterstufen gefördert. Der Druck des Trägergases beträgt daher 1 bis 5 bar, vorzugsweise 2 bis 4 bar. Ein besonders bevorzugter Druck ist 3 bar.

Um die gewünschte Mitnahme der Feststoffe durch den Luftstrom im Verdichter zu ermöglichen, ohne dass die Feststoffe vorzeitig gegen die innere oder äußere Verdichterwand stoßen, sollte die Austrittsrichtung der Düse (dieser Begriff bezeichnet die Hauptaustrittsrichtung) möglichst weit in den Verdichter hineinreichen, ohne dass diese Austrittsrichtung bzw. ihre gedachte Achse die Wände des Verdichters berührt. Zu diesem Zweck ist vorgesehen, dass der Austritt der wenigstens einen Düse in einem Radialabstand von der Rotationsachse des Triebwerks angeordnet wird, der dem 0,5 bis 1,2fachen, vorzugsweise dem 0,5 bis lfachen des Radius der stromauf gerichteten Eintrittsöffnung der ersten Kompressorstufe entspricht. Der Austritt liegt somit in Radialrichtung näher an der äußeren Verdichterwand als an der Rotationsachse des Triebwerks bzw. Verdichters. Die Hauptaustrittsrichtung der Düse ist schräg nach innen zur Rotationsachse des Triebwerks hin gerichtet und schließt mit dieser Achse einen Winkel von 10 bis 30°, vorzugsweise 12 bis 25°, weiter vorzugsweise 16 bis 19° ein.

Die Kombination dieser Verfahrensparameter erlaubt eine wirkungsvolle Reinigung des Verdichters (Core Engine) von Strahltriebwerken über deren gesamte Länge, insbesondere auch in den in Strömungsrichtung hinteren Stufen.

Eine besonders bevorzugte Kompressorgeometrie weist einen gekrümmten Strömungskanal auf, mit einer in Strömungsrichtung vorderen, radial innen angeordneten konvexen Krümmung des Strömungskanals und einer in Strömungsrichtung dahinter angeordneten, radial außen angeordneten konvexen Krümmung des Strömungskanals. Der Begriff der in Strömungsrichtung vorderen, radial innen angeordneten konvexen Krümmung bezeichnet eine Einwärtskrümmung des Strömungskanals in Richtung der Rotationsachse des Strahltriebwerks und der Begriff der in Strömungsrichtung dahinter angeordneten, radial außen angeordneten konvexen Krümmung eine Auswärtskrümmung des Strömungskanals. In einer für diese besonders bevorzugte Kompressorgeometrie vorteilhaften Variante des Verfahrens kann die Hauptaustrittsrichtung der wenigstens einen Düse mit der Rotationsachse des Triebwerks vorzugsweise einen Winkel einschließen, der zwischen β und α liegt; wobei β der Winkel ist zwischen der Rotationsachse des Triebwerks und einer ersten Geraden, die als Tangente an der in Strömungsrichtung vorderen, radial innen angeordneten konvexen Krümmung des Strömungskanals des Kompressors und an der in Strömungsrichtung dahinter angeordneten, radial außen angeordneten konvexen Krümmung des Strömungskanals verläuft; und wobei α der Winkel ist zwischen der Rotationsachse des Triebwerks und einer zweiten Geraden, die als Tangente an dem radial außen angeordneten Rand des Einlaufs des Kompressors (Verdichters) und an der in Strömungsrichtung dahinter angeordneten, radial innen angeordneten konvexen Krümmung des Strömungskanals verläuft. Ferner kann der Austritt der wenigstens einen Düse vorzugsweise in einem Radialabstand von der Rotationsachse des Triebwerks angeordnet werden, der zwischen den Radialabständen der Schnittpunkte der ersten und zweiten Geraden mit derjenigen Radialebene liegt, in der der Austritt der wenigstens einen Düse angeordnet ist. Der Begriff Radialebene bezeichnet eine senkrecht zur Rotationsachse angeordnete Ebene.

Die Feststoffe sind bevorzugt ausgewählt aus der Gruppe bestehend aus festem Kohlendioxid und Wassereis. Besonders bevorzugt ist festes Kohlendioxid. Kohlendioxid und/oder Wassereis können besonders bevorzugt in Form von Pellets verwendet werden. Ebenfalls möglich ist die Verwendung von Wassereis als zerkleinertes Eis (sog. crushed ice).

Pellets können in einem sog. Pelletiser aus flüssigem CO₂ hergestellt werden und sind gut lagerungsfähig. Es kann vorgesehen sein, dass eine Versorgungseinrichtung bereits vorgefertigte Pellets mit Hilfe des Trägergases zur Düseneinrichtung befördert. Es ist aber auch möglich, dass die Versorgungseinrichtung eine Vorrichtung aufweist, um aus flüssigem Kohlendioxid feste Kohlendioxidpellets bzw. festen Kohlendioxidschnee herzustellen, und diese mit dem Trägergas zur Düseneinrichtung befördert. In beiden Fällen tritt das feste Kohlendioxid aus den Düsen der Düseneinrichtung aus und gelangt in das zu reinigende Triebwerk. In dem Dokument "Carbon Dioxide Blasting Operations" der US-Streitkräfte ist die Technik zur Herstellung von CO₂ - Pellets beschrieben. Pellets werden bspw. durch eine Verdichtung von festem CO₂ (bspw. Flocken) in einem Pelletiser oder dergleichen gewonnen. Die Herstellung von Eispellets (Wassereis) ist dem Fachmann geläufig und bedarf hier keiner näheren Erläuterung.

In einer Variante des Verfahrens kann das Reinigungsmedium festes Kohlendioxid und Wassereis im Massenverhältnis 5:1 bis 1:5, vorzugsweise 1:2 bis 2:1 aufweisen. Grundsätzlich ist es zwar bereits bekannt (WO 2012/123098 A1), eine Mischung von Pellets aus Kohlendioxid und Eis als festes Strahlmittel zur Reinigung von Oberflächen vorzusehen. Es hat sich jedoch gezeigt, dass diese Mischung in besonders vorteilhafter Weise zur Reinigung von Strahltriebwerken eingesetzt werden kann, da der größere Teil des festen Kohlendioxid bereits im vorderen Bereich des Kompressors sublimiert und diesen zum einen durch die kinetische Energie der Kollision und durch thermische Effekte reinigt. Aufgrund der durch das Kohlendioxid induzierten Wärme-Kälte-Spannung werden Verunreinigungen von den Oberflächen der Triebwerksteile abgelöst. Das in der Mischung zugesetzte Eis weist eine höhere Härte und längere Haltbarkeit auf als festes Kohlendioxid. Dadurch verbessert es zum einen den mechanischen Reinigungseffekt durch die kinetische Energie des Aufpralls und ist besser in der Lage, den Kompressor insgesamt bis zu den hinteren Stufen zu durchdringen und auch dort noch eine Reinigungswirkung zu entfalten. Die eingesetzte Mischung bewirkt zum einen eine weitgehend vollständige und gleichmäßige Reinigung aller Stufen des Kompressors und trägt zum anderen nur vergleichsweise geringe Mengen Wasser in das Triebwerk ein. Dieses eingetragene Wasser wird in der Regel durch das eingesetzte Trägergas (vorzugsweise Luft) bzw. durch den beim Dry-Cranking durch das Triebwerk strömenden Luftstrom größtenteils aus dem Triebwerk abtransportiert.

Die mittlere Größe der verwendeten Pellets liegt bevorzugt im Bereich 1 bis 10 mm, bevorzugt kann sie etwa 3 mm betragen. Wenn längliche Pellets verwendet werden, kann deren Länge beispielsweise 3 bis 6 mm betragen, die Abmessung quer zur Längserstreckung beispielsweise etwa 3 mm. Bevorzugt werden die Feststoffe mit einem Massenstrom von 100 bis 2000 kg/h, weiter vorzugsweise 200 bis 1500 kg/h, weiter vorzugsweise 350 bis 2000 kg/h, weiter vorzugsweise 400 bis 2000 kg/h, weiter vorzugsweise 350 bis 1200 kg/h, weiter vorzugsweise 400 bis 1200 kg/h, weiter vorzugsweise 100 bis 600 kg/h, weiter vorzugsweise 200 bis 500 kg/h, weiter vorzugsweise 350 bis 450 kg/h eingebracht. Die Dauer des Reinigungsvorgangs (reine Strahlzeit ohne Pausen) beträgt bevorzugt 1 bis 15 min, weiter vorzugsweise 2 bis 10 min, weiter vorzugsweise 4 bis 8 min. Somit kann beispielsweise während eines Reinigungsvorgangs 1,5 bis 200 kg, vorzugsweise 35 bis 200 kg, weiter vorzugsweise 40 bis 200 kg, weiter vorzugsweise 40 bis 120 kg, weiter vorzugsweise 1,5 bis 50 kg, weiter vorzugsweise 3 bis 35 kg, weiter vorzugsweise 7 bis 25 kg Feststoff in das Triebwerk eingebracht werden.

Bevorzugt ist die Düse bzw. sind die Düsen Flachstrahldüsen, beispielsweise Flachstrahldüsen mit einem Öffnungswinkel von 1°.

Das Dry-Cranking bzw. Rotierenlassen des Strahltriebwerks während des Reinigungsvorgangs erfolgt bevorzugt mit einer Fan-Drehzahl von 50 bis 500 min⁻¹, vorzugsweise 100 bis 300 min⁻¹, weiter vorzugsweise 120 bis 250 min⁻¹. Besonders bevorzugt ist eine Fan-Drehzahl zwischen 150 und 250 min⁻¹. Das Reinigen kann auch im Leerlaufbetrieb des Triebwerks stattfinden. Die Drehzahl beträgt dann bevorzugt 500 bis 1500 min⁻¹.

Gegenstand der Erfindung ist eine Düseneinrichtung mit wenigstens einer Düse, die zum Einbringen von Reinigungsmediums enthaltend Feststoffe in ein Strahltriebwerk ausgebildet ist, die Mittel zur drehfesten Verbindung mit der Welle des Turbofans eines Strahltriebwerks aufweist, und die eine Drehkupplung aufweist, an die eine Leitungsverbindung anschließbar ist.

Ein Grundgedanke der Erfindung ist es, dass die Leitungen für das Reinigungsmedium von der Drehkupplung bis zum Austritt der Düse möglichst sanfte und nicht zu große Übergangswinkel bzw. Krümmungswinkel aufweisen, um so eine möglichst reibungsarme Förderung der Feststoffe mittels des Trägergases zu ermöglichen. Bei der Erfindung ermöglicht die Verwendung von bevorzugt demontierbaren Schläuchen durch deren Flexibilität eine hinreichend sanft gekrümmte Führung der Feststoffe. Auf der anderen Seite sorgen die Schläuche dafür, dass die Düseneinrichtung für die Lagerung und den Transport hinreichend klein und nicht zu ausladend ist, insbesondere können für Transport und Lagerung die Schläuche bevorzugt demontiert und separat transportiert oder aufbewahrt werden.

Eine Leitungsverbindung verbindet die Düseneinrichtung mit einer Versorgungseinrichtung, diese Versorgungseinrichtung stellt das Reinigungsmedium zur Verfügung (beispielsweise in Tanks) und kann mit Bedienungs- und Antriebseinrichtungen, Pumpen, Energiespeichern oder dergleichen versehen sein. Sie ist vorzugsweise als mobile, insbesondere fahrbare Einheit ausgebildet.

Die Düseneinrichtung weist eine oder mehrere Düsen auf. Besonders bevorzugt ist es, wenn die Düseneinrichtung wenigstens zwei Düsen aufweist.

Durch die drehfeste Verbindung mit der Welle kann die Düseneinrichtung beim Dry-Cranking, d.h. beim langsamen Durchdrehen des Triebwerks ohne Einspritzung von Kerosin, mitrotieren.

Der Begriff der Drehkupplung zwischen Düseneinrichtung und der Leitungsverbindung ist funktionell zu verstehen und bezeichnet jegliche Einrichtung, die sich zum Herstellen einer hinreichend stabilen, bevorzugt druckfesten und dichten Verbindung zwischen dem stationärem Teil der Leitungsverbindung und der mit dem Fan mitrotierenden Düseneinrichtung eignet. Zweck der Drehkupplung ist es, das Reinigungsmedium aus der stationären Versorgungseinrichtung in die mitdrehende Düseneinrichtung zu leiten und dann aus den Düsen austreten zu lassen.

Die Drehkupplung befindet sich bevorzugt im vorderen Bereich der Düseneinrichtung, d.h. in demjenigen Bereich, der im montierten Zustand stromaufwärts, also weg vom Einlass des Strahltriebwerks, weist. Die Austrittsöffnung der Düsen ist dementsprechend im davon wegweisenden axialen Endbereich der Düseneinrichtung vorgesehen, also im montierten Zustand in dem stromabwärts liegenden Endbereich. Diese Anordnung ermöglicht es, die Düsen bei der Montage auf der Welle des Fans eines Turbofan-Triebwerks entweder durch die Zwischenräume der Schaufeln hindurchzustecken, so dass sie unmittelbar vor der ersten Kompressorstufe angeordnet sind, oder aber zumindest gezielt so auszurichten, dass sie durch die Zwischenräume der Schaufeln des Turbofans hindurch direkt auf die erste Kompressorstufe sprühen.

Bevorzugt liegt der düsenseitige Auslass der Drehkupplung diametral gegenüber dem Einlass. Der Einlass weist bevorzugt in Axialrichtung und stromauf, also in diejenige Richtung, aus der im montierten Zustand der Düseneinrichtung an einem Triebwerk der Anstrom des Triebwerks erfolgt. Der diametral gegenüberliegende Auslass erfolgt dann ebenfalls in Axialrichtung stromab. Auf diese Art und Weise erfährt das Reinigungsmedium innerhalb der Drehkupplung keine oder allenfalls eine geringfügige Änderung der Strömungsrichtung, so dass es zu keiner unerwünschten Reibung der Feststoffe durch Krümmungen bzw. zu enge Krümmungen der Leitungen kommt.

Bei der erfindungsgemäßen Düseneinrichtung sind die Düse oder die Düsen in der Regel im radial äußeren Bereich angeordnet, während die Drehkupplung üblicherweise in der Drehachse bzw. Rotationsachse angeordnet ist. Um eine Führung des Reinigungsmediums durch Leitungen bzw. flexible Schläuche mit geringen Krümmungen zu ermöglichen, ist es vorteilhaft, wenn die Drehkupplung, die üblicherweise das stromauf gerichtete axiale Ende der Düseneinrichtung darstellt, von den Mitteln zur drehfesten Verbindung mit der Welle des Turbofans, die üblicherweise das stromab gerichtete Ende der erfindungsgemäßen Düseneinrichtung darstellen, einen hinreichend großen axialen Abstand aufweist, der eine Führung der Leitungen von der Drehkupplung zu den Düsen mit hinreichend großen Krümmungsradien erlaubt bzw. erleichtert. Erfindungsgemäß beträgt der axiale Abstand der Drehkupplung von den genannten Mitteln zur drehfesten Verbindung mit der Welle des Turbofans 0,2 bis 2 m. Vorzugsweise kann dieser Abstand 0,5 bis 2 m, weiter vorzugsweise 0,75 bis 1,25 m betragen. Ferner kann die Führung des Reinigungsmediums vom Einlass der wenigstens einen Düse bis zum Düsenaustritt im wesentlichen geradlinig ausgebildet sein. Innerhalb der eigentlichen Düse erfolgt somit keine Umlenkung des Reinigungsmediums zwischen Eintritt und Austritt.

Es kann vorgesehen sein, dass die Düseneinrichtung so am Turbofan befestigt ist, dass ihre Düsen zwischen den Schaufeln des Turbofans hindurchweisen. Dadurch wird eine gezielte Reinigung der Kompressorstufen und daran anschließend der Brennkammer bzw. Turbinenstufen erreicht. Die beim Dry-Cranking mitdrehenden Düsen bestreichen dabei die erste Kompressorstufe gleichmäßig über den gesamten Umfang. Das Reinigungsmedium unterliegt dabei keiner Beeinträchtigung durch den in Strömungsrichtung davor angeordneten Turbofan und die Sprührichtung des Reinigungsmediums kann so an den Anstellwinkel der Schaufeln der ersten Kompressorstufe angepasst werden.

Die Massenverteilung der Düseneinrichtung ist bevorzugt rotationssymmetrisch um deren Drehachse. Auf diese Weise wird beim Mitrotieren der Düseneinrichtung keine wesentliche zusätzliche Unwucht eingebracht. Die Drehkupplung sitzt zu diesem Zweck bevorzugt im Wesentlichen zentrisch auf der Drehachse der erfindungsgemäßen Vorrichtung im montierten Zustand. Bevorzugt weist die Düseneinrichtung wenigstens zwei oder mehr Düsen auf, die bevorzugt rotationssymmetrisch um die Drehachse verteilt sind. Die Düsen sind bevorzugt als Flachstrahldüsen ausgebildet, die bevorzugt beispielsweise einen Öffnungswinkel von 1° aufweisen können.

Der radiale Abstand des Düsenaustritts von der Rotationsachse des Triebwerks und damit auch der Düseneinrichtung kann erfindungsgemäß beispielsweise 200 bis 800 mm, weiter vorzugsweise 400 bis 750 mm, weiter vorzugsweise 600 bis 700 mm, weiter vorzugsweise 200 bis 400 mm, weiter vorzugsweise 230 bis 300 mm, weiter vorzugsweise 260 bis 280 mm betragen. Diese Werte hängen vom zu reinigenden Treibwerk ab und können dementsprechend variieren. Der bevorzugte Abstand von 260 bis 280 mm ist beispielsweise geeignet, die Core-Engine eines CF6-50-Triebwerks zu reinigen. Der bevorzugte Abstand von 600 bis 700 mm ist beispielsweise geeignet, die Core-Engine eines CF6-80-Triebwerks zu reinigen. Bei montierter Düseneinrichtung befindet sich der Düsenaustritt dann im Bereich des radial äußeren Rands des Eintritts des Verdichters.

Die Strahlebene bzw. Hauptaustrittsrichtung der Düse(n) ist bevorzugt schräg nach innen zur Rotationsachse des Triebwerks hin gerichtet und schließt mit dieser Achse einen Winkel von 10 bis 30°, vorzugsweise 12 bis 25°, weiter vorzugsweise 16 bis 19° ein. Die genannten Werte können abhängig vom zu reinigenden Treibwerk variieren und sollten so gewählt werden, dass die Hauptaustrittsrichtung der Düse (bzw. deren gedachte Verlängerung) möglichst weit in den Verdichter hineinragt, ohne Innen- oder Außenwände des Verdichters zu berühren.

Bei einer bevorzugten Ausführungsform kann die Strahlebene bzw. Hauptaustrittsrichtung der Düse(n) mit der Rotationsachse des Triebwerks vorzugsweise einen Winkel einschließen, der zwischen β und α liegt; wobei β der Winkel ist zwischen der Rotationsachse des Triebwerks und einer ersten Geraden, die als Tangente an der in Strömungsrichtung vorderen, radial innen angeordneten konvexen Krümmung des Strömungskanals des Kompressors und an der in Strömungsrichtung dahinter angeordneten, radial außen angeordneten konvexen Krümmung des Strömungskanals verläuft; und wobei α der Winkel ist zwischen der Rotationsachse des Triebwerks und einer zweiten Geraden, die als Tangente an dem radial außen angeordneten Rand des Einlaufs des Kompressors (Verdichters) und an der in Strömungsrichtung dahinter angeordneten, radial innen angeordneten konvexen Krümmung des Strömungskanals verläuft.

Die Mittel zur drehfesten Verbindung mit der Welle des Turbofans des Strahltriebwerks umfassen bevorzugt Befestigungsmittel zur Befestigung an den Turbofanschaufeln, wie beispielsweise geeignet ausgebildete Haken, mit denen die Düseneinrichtung an den Hinterkanten (die stromabwärts liegenden Kanten) der Schaufeln des Turbofans eingehakt werden kann.

Die Düseneinrichtung kann zur drehfesten Fixierung mit der Welle des Turbofans eine Einrichtung zum im Wesentlichen formschlüssigen Aufsetzen auf die Wellennabe des Fans aufweisen. Turbofan-Triebwerke weisen nämlich in der Regel auf dem stromaufwärts gelegenen Ende der Welle des Turbofans eine konisch gekrümmte Nabe auf, die das Anströmverhalten der Luft verbessern soll. Auf diese Nabe können die entsprechenden Mittel zur drehfesten Verbindung aufgesetzt werden. "Im Wesentlichen formschlüssig" bedeutet in diesem Zusammenhang, dass die Form der Wellennabe genutzt wird zur beabsichtigten Positionierung der Düseneinrichtung und zur Fixierung in der gewünschten Position. Es bedeutet nicht, dass die gesamte Fläche der Wellennabe formschlüssig umschlossen sein muss.

Beispielsweise kann die Einrichtung ein oder mehrere Ringteile aufweisen, mit denen sie auf die Wellennabe aufgesetzt werden kann. Bei einer Mehrzahl von Ringteilen weisen diese einen unterschiedlichen Durchmesser auf, der angepasst ist an den Durchmesser der Wellennabe in den entsprechenden Bereichen. Beispielsweise können zwei axial beabstandete Ringe unterschiedlichen Durchmessers vorgesehen sein, mit denen die Düseneinrichtung auf der Wellennabe positioniert und zentriert wird.

Spannseile können vorzugsweise zur weiteren Fixierung vorgesehen sein. Beispielsweise kann die Düseneinrichtung mittels der Ringteile auf der Wellennabe des Fans zentriert werden und dann mit Spannseilen, die an der Hinterkante der Turbofanschaufeln fixiert werden, verspannt werden. Erfindungsgemäß können Federeinrichtungen zum Vorspannen der Spannseile vorgesehen sein, damit die Düseneinrichtung mit einer definierten Kraft an die Wellennabe angedrückt wird. Die Spannseile sind bevorzugt (beispielsweise mittels Haken) an den Turbofanschaufeln, bevorzugt an deren Hinterkante, befestigt.

Eine Versorgungseinrichtung für das Reinigungsmedium weist bevorzugt Vorratstanks für die Bestandteile des Reinigungsmediums und wenigstens eine Pumpe zur Druckbeaufschlagung der Düseneinrichtung mit dem Reinigungsmedium auf. Es wird ein Trägergas, vorzugsweise Luft, eingesetzt. Das Trägergas kann vorbehandelt sein, beispielsweise kann es getrocknet werden, damit es einen möglichst großen Anteil von in das Triebwerk eingetragenen Wassers aufnehmen und abführen kann. Es kann vorgesehen sein, dass Trägergas zu kühlen, damit Eispellets und/oder Kohlendioxidpellets im Trägergasstrom möglichst beständig sind. Alternativ ist es jedoch auch möglich, den Trägergasstrom zu erwärmen, beispielsweise auf etwa 80 °C. Dies erscheint bspw. für Kohlendioxidpellets zunächst widersinnig, da es die Beständigkeit der Pellets vermindert. Die Erfindung hat jedoch erkannt, dass der warme Trägergasstrom dem Triebwerksinneren Wärmeenergie zuführt, die die Abkühlung durch das Reinigungsmedium ausgleicht. Dies verhindert, dass durch zu starke Abkühlung das feste Kohlendioxid nur noch eine unzureichende Reinigungswirkung entfalten kann (aufgrund des zu geringen Temperaturunterschieds). Auch kann so verhindert werden, dass im Triebwerksinneren verbleibendes Wasser im Fall der Verwendung von Wassereis als Reinigungsmedium fest friert. Da das Trägergas nur über einen sehr kurzen Zeitraum auf die kalten Pellets einwirkt, bevor diese ihre Reinigungswirkung entfalten können, fällt der Einfluss des erwärmten Trägergases auf die Pellets nicht oder kaum ins Gewicht.

Gegenstand der Erfindung ist ferner eine Anordnung aus einem Strahltriebwerk und einer erfindungsgemäßen Düseneinrichtung. Die Anordnung ist dadurch gekennzeichnet, dass die Düseneinrichtung so angeordnet ist, dass ihre Düse(n) auf den Einlauf des Strahltriebwerks gerichtet ist/sind.

Die Strahlebene bzw. Hauptaustrittsrichtung der Düse(n) ist bevorzugt schräg nach innen zur Rotationsachse des Triebwerks hin gerichtet und schließt mit dieser Achse einen Winkel von 10 bis 30°, vorzugsweise 12 bis 25°, weiter vorzugsweise 16 bis 19° ein.

Bevorzugt ist der Austritt der wenigstens einen Düse in einem Radialabstand von der Rotationsachse des Triebwerks angeordnet, der dem 0,5 bis 1,2fachen, vorzugsweise dem 0,5 bis lfachen des Radius der stromauf gerichteten Eintrittöffnung der ersten Kompressorstufe entspricht. Der Austritt liegt somit in Radialrichtung näher an der äußeren Verdichterwand als an der Rotationsachse des Triebwerks bzw. Verdichters.

Bei einer bevorzugten Ausführungsform kann die Hauptaustrittsrichtung der Düse(n) mit der Rotationsachse des Triebwerks einen Winkel einschließen, der zwischen β und α liegt; wobei β der Winkel ist zwischen der Rotationsachse des Triebwerks und einer ersten Geraden, die als Tangente an der in Strömungsrichtung vorderen, radial innen angeordneten konvexen Krümmung des Strömungskanals des Kompressors und an der in Strömungsrichtung dahinter angeordneten, radial außen angeordneten konvexen Krümmung des Strömungskanals verläuft; und wobei α der Winkel ist zwischen der Rotationsachse des Triebwerks und einer zweiten Geraden, die als Tangente an dem radial außen angeordneten Rand des Einlaufs des Kompressors (Verdichters) und an der in Strömungsrichtung dahinter angeordneten, radial innen angeordneten konvexen Krümmung des Strömungskanals verläuft. Ferner kann der Austritt der wenigstens einen Düse vorzugsweise in einem Radialabstand von der Rotationsachse des Triebwerks angeordnet werden, der zwischen den Radialabständen der Schnittpunkte der ersten und zweiten Geraden mit derjenigen Radialebene liegt, in der der Austritt der wenigstens einen Düse angeordnet ist.

Es kann bevorzugt vorgesehen sein, dass die Düseneinrichtung drehfest mit der Welle des Fans des Strahltriebwerks verbunden ist, die Drehachsen des Fans des Strahltriebwerks und der Düseneinrichtung im wesentlichen konzentrisch angeordnet sind, die Düsen der Düseneinrichtung einen radialen Abstand von der gemeinsamen Drehachse des Strahltriebwerks und der Vorrichtung aufweisen, der dem 0,5 bis 1,2fachen, vorzugsweise dem 0,5 bis lfachen des Radius der ersten Kompressorstufe entspricht, und die Austrittsöffnungen der Düsen in Axialrichtung hinter der Ebene des Turbofans angeordnet und/oder die Düsen in den Zwischenräumen der Turbofanschaufeln angeordnet und/oder auf Zwischenräume der Turbofanschaufeln ausgerichtet sind, so dass die Düsenstrahlen im wesentlichen ungehindert durch die Ebene des Turbofans hindurchtreten können.

Ein Ausführungsbeispiel der Erfindung wird im Folgenden anhand der Zeichnungen erläutert. Darin zeigen:
- Fig. 1: eine erste Ansicht einer erfindungsgemäßen Düseneinrichtung;
- Fig. 2: eine zweite Ansicht einer erfindungsgemäßen Düseneinrichtung;
- Fig. 3: eine Ansicht einer besonders bevorzugten Kompressorgeometrie.

Die Düseneinrichtung weist zwei Ringelemente 101, 102 auf, mit deren Hilfe die Düseneinrichtung auf eine Wellennabe des Turbofans eines Strahltriebwerks aufgesetzt wird. Im aufgesetzten Zustand umschließen die Ringelemente 101, 102 die Wellennabe im Wesentlichen formschlüssig. Zu den Details der Verbindung der Düseneinrichtung mit einer Wellennabe wird auf die WO 2009/132847 A1 verwiesen. Die beiden Ringelemente 101, 102 sind durch Radialstreben 104 miteinander verbunden. An der stromauf weisenden Spitze der Düseneinrichtung (bezogen auf die Strömungsrichtung des Triebwerks) ist eine insgesamt mit 105 bezeichnete Drehkupplung angeordnet, die einen Einlass 110 aufweist. Die Drehkupplung 105 kann alternativ von der Verzweigung mit den Druckanschlüssen 106 getrennt ausgebildet sein und bspw. durch ein kurzes Schlauchstück damit verbunden sein, dessen Flexibilität mögliche Achsabweichungen bei der Montage ausgleichen hilft. Von dieser Drehkupplung 105 erstrecken sich zwei axial stromab führende Druckanschlüsse 106. An die Druckanschlüsse 106 können zwei Druckschläuche 108 angeschlossen werden (in Fig. 1 ist der Übersichtlichkeit halber nur ein Druckschlauch 108 dargestellt), deren jeweils anderes Ende mit dem Eingang der Flachstrahldüsen 107 verbunden wird. Die Länge und Flexibilität dieser Druckschläuche 108 ist so bemessen, dass diese im montierten Zustand in den Krümmungen so ausgebildet sind, dass diese eine störungsfreie Förderung des Strahlmediums erlauben. Aufgrund der großen Krümmungsradien können Feststoffe und insbesondere Pellets vom Eingang der Drehkupplung 105 bis zum Düsenaustritt 109 der Flachstrahldüsen 107 reibungsarm transportiert werden. Die beiden Flachstrahldüsen 107 werden so mit Reinigungsmedium gespeist.

Der axiale Abstand der Drehkupplung 105 von den Austrittsöffnungen 109 der Düsen 107 beträgt im Ausführungsbeispiel etwa 1,2 m. Dieser Abstand ist hinreichend, dass die Druckschläuche 108 die Einlässe der Düsen 107 ohne zu große Krümmungen dieser Druckschläuche 108 mit den Auslässen 106 der Drehkupplung 105 verbinden können. Der radiale Abstand des Düsenaustritts 109 von der Rotationsachse beträgt im Ausführungsbeispiel etwa 270 mm. Er ist abgestimmt auf die Reinigung eines CF6-50-Triebwerks. Die Hauptaustrittsrichtung der Düsen 107 (diese entspricht im wesentlichen ihrer Längsachse) schließt mit der Rotationsachse der Düseneinrichtung einen Winkel von 18° ein.

Die Befestigung der Düseneinrichtung an der Wellennabe eines Turbofans erfolgt mittels Spannseilen, wie detailliert in WO 2009/132847 A1 beschrieben.

Zum Reinigen eines Strahltriebwerks wird die Düseneinrichtung auf die Wellennabe des Turbofans aufgesetzt und an den Schaufeln des Turbofans fixiert. Das Triebwerk wird in Drehung versetzt (dry-cranking). Über die Drehkupplung 105 und die Druckschläuche 108 werden die Flachstrahldüsen 107 mit Reinigungsmedium aus einer nicht dargestellten Versorgungseinrichtung gespeist. Dieses Reinigungsmedium überstreicht den Einlass der ersten Kompressorstufe über deren gesamten Umfang und führt so die Reinigung aus.

Figur 3 zeigt den schematischen Ausschnitt eines Triebwerks mit einer besonders bevorzugten Kompressorgeometrie. Abgebildet sind eine Turbofanschaufel 301 und der stromabwärts angeordnete Einlauf 303 des Kompressors 304 relativ zur Rotationsachse 308 des Triebwerks. Der Einlauf 303 weist einen radial außen angeordneten Rand 305 auf. In Strömungsrichtung hinter dem Rand 305 ist eine radial innen angeordnete konvexe Krümmung 306 des Strömungskanals 302 des Kompressors angeordnet. Hierbei handelt es sich um eine Einwärtskrümmung in Richtung der Rotationsachse 308 des Triebwerks. In Strömungsrichtung hinter der Krümmung 306 ist eine radial außen angeordnete konvexe Krümmung 307 des Strömungskanals 302. Die Hauptaustrittsrichtung der Düse(n) (in Fig. 3 nicht gezeigt)können mit der Rotationsachse 308 des Triebwerks vorzugsweise einen Winkel einschließen, der zwischen den Winkeln β und α liegt; wobei β der Winkel ist zwischen der Rotationsachse 308 des Triebwerks und einer ersten Geraden 310, die als Tangente an der in Strömungsrichtung vorderen, radial innen angeordneten konvexen Krümmung 306 (an Punkt B₁) des Strömungskanals des Kompressors und an der in Strömungsrichtung dahinter angeordneten, radial außen angeordneten konvexen Krümmung 307 (an Punkt B₂) des Strömungskanals 302 verläuft; und wobei α der Winkel ist zwischen der Rotationsachse 308 des Triebwerks und einer zweiten Geraden 311, die als Tangente an dem radial außen angeordneten Rand 305 des Einlaufs 303 des Kompressors 304 (an Punkt P) und an der in Strömungsrichtung dahinter angeordneten, radial innen angeordneten konvexen Krümmung 306 (an Punkt A)des Strömungskanals verläuft. Ferner kann der Austritt einer (nicht gezeigten) Düse in einem Radialabstand von der Rotationsachse 308 des Triebwerks angeordnet sein, der zwischen den Radialabständen (xₘᵢₙ, xₘₐₓ) der Schnittpunkte (x₂, x₁) der ersten und zweiten Geraden mit derjenigen Radialebene 309 liegt, in der der Austritt der Düse (in Fig. 3 nicht gezeigt) angeordnet ist.

## Patentansprüche

1. Düseneinrichtung mit wenigstens einer Düse, die zum Einbringen von Reinigungsmedium enthaltend Feststoffe in ein Strahltriebwerk ausgebildet ist, die Mittel Z (101,102,104) zur drehfesten Verbindung mit der Welle des Turbofans eines Strahltriebwerks aufweist, und die eine Drehkupplung (105) aufweist, an die eine Leitungsverbindung anschließbar ist, wobei die Verbindung des düsenseitigen Auslasses (106) der Drehkupplung (105) mit dem Einlass der wenigstens einen Düse (107) mittels eines flexiblen Schlauchs (108) erfolgt, **dadurch gekennzeichnet, dass** die Drehkupplung (105) von den Mitteln (101,102,104) zur drehfesten Verbindung mit der Welle des Turbofans eines Strahltriebwerks 0,2 bis 2 m beabstandet ist, wobei im flexiblen Schlauch (108) vorhandene Krümmungen so ausgebildet sind, dass ein Feststoff einer Strömung durch den flexiblen Schlauch (108) ungehindert folgen kann und nicht an Wandungen des flexiblen Schlauchs (108) aufgrund zu geringer Krümmungsradien niederschlägt oder sublimiert.

2. Düseneinrichtung nach Anspruch 1, **dadurch gekennzeichnet, dass** der düsenseitige Auslass (106) der Drehkupplung (105) diametral gegenüber dem Einlass (110) liegt.

3. Düseneinrichtung nach einem der Ansprüche 1 bis 2, **dadurch gekennzeichnet, dass** die Drehkupplung von den Mitteln zur drehfesten Verbindung mit der Welle des Turbofans eines Strahltriebwerks 0,5 bis 2 m, vorzugsweise 0,75 bis 1,25 m beabstandet ist.

4. Düseneinrichtung nach einem der Ansprüche 1 bis 3, **dadurch gekennzeichnet, dass** die Führung des Reinigungsmediums vom Einlass der wenigstens einen Düse bis zum Düsenaustritt im wesentlichen geradlinig ausgebildet ist.

5. Düseneinrichtung nach einem der Ansprüche 1 bis 4, **dadurch gekennzeichnet, dass** sie zum Einbringen des Reinigungsmediums in die Kompressorstufen des Strahltriebwerks ausgebildet ist.

6. Düseneinrichtung nach einem der Ansprüche 1 bis 5, **dadurch gekennzeichnet, dass** sie wenigstens eine Düse (107) aufweist.

7. Düseneinrichtung nach einem der Ansprüche 1 bis 6, **dadurch gekennzeichnet, dass** sie Flachstrahldüsen aufweist.

8. Düseneinrichtung nach einem der Ansprüche 1 bis 7, **dadurch gekennzeichnet, dass** der Radialabstand des Düsenaustritts von der Rotationsachse des Triebwerks 200 bis 800 mm, vorzugsweise 400 bis 750 mm, weiter vorzugsweise 600 bis 700 mm, weiter vorzugsweise 200 bis 400 mm, vorzugsweise 230 bis 300 mm, weiter vorzugsweise 260 bis 280 mm beträgt.

9. Düseneinrichtung nach einem der Ansprüche 1 bis 8, **dadurch gekennzeichnet, dass** die Strahlebene einen Winkel mit der Rotationsachse des Strahltriebwerks einschließt, der vorzugsweise 10 bis 30°, weiter vorzugsweise 12 bis 25°, weiter vorzugsweise 16 bis 19° beträgt.

10. Düseneinrichtung nach einem der Ansprüche 1 bis 9, **gekennzeichnet durch** folgende Merkmale:
die Strahlebene schließt mit der Rotationsachse des Strahltriebwerks einen Winkel ein, der zwischen β und α liegt;
wobei
β der Winkel ist zwischen der Rotationsachse des Triebwerks und einer ersten Geraden, die als Tangente an der in Strömungsrichtung vorderen, radial innen angeordneten konvexen Krümmung des Strömungskanals des Kompressors und an der in Strömungsrichtung dahinter angeordneten, radial außen angeordneten konvexen Krümmung des Strömungskanals verläuft;
α der Winkel ist zwischen der Rotationsachse des Triebwerks und einer zweiten Geraden, die als Tangente an dem radial außen angeordneten Rand des Einlaufs des Kompressors und an der in Strömungsrichtung dahinter angeordneten, radial innen angeordneten konvexen Krümmung des Strömungskanals verläuft.

11. Anordnung aus einem Strahltriebwerk und einer Düseneinrichtung nach einem der Ansprüche 1 bis 10, **dadurch gekennzeichnet, dass** die Düseneinrichtung so angeordnet ist, dass ihre Düse(n) (107) auf den Einlauf des Strahltriebwerks gerichtet sind, so dass das Reinigungsmedium in das Strahltriebwerk gelangen kann.

12. Anordnung nach Anspruch 11, **dadurch gekennzeichnet, dass** die Hauptaustrittsrichtung der wenigstens einen Düse (107) mit der Rotationsachse des Strahltriebwerks einen Winkel von 10 bis 30°, vorzugsweise 15 bis 25°, weiter vorzugsweise 16 bis 19° einschließt.

13. Anordnung nach Anspruch 11 oder 12, **dadurch gekennzeichnet, dass** der Austritt der wenigstens einen Düse (107) in einem Radialabstand von der Rotationsachse des Triebwerks angeordnet ist, der dem 0,5 bis 1,2fachen, vorzugsweise dem 0,5 bis 1fachen, des Radius der stromauf gerichteten Eintrittsöffnung der ersten Kompressorstufe entspricht.

14. Anordnung nach einem der Ansprüche 11 bis 13, **gekennzeichnet durch** folgende Merkmale:
die Hauptaustrittsrichtung der wenigstens einen Düse (107) schließt mit der Rotationsachse des Strahltriebwerks einen Winkel ein, der zwischen β und α liegt;
wobei
β der Winkel ist zwischen der Rotationsachse des Triebwerks und einer ersten Geraden, die als Tangente an der in Strömungsrichtung vorderen, radial innen angeordneten konvexen Krümmung des Strömungskanals des Kompressors und an der in Strömungsrichtung dahinter angeordneten, radial außen angeordneten konvexen Krümmung des Strömungskanals verläuft;
α der Winkel ist zwischen der Rotationsachse des Triebwerks und einer zweiten Geraden, die als Tangente an dem radial außen angeordneten Rand des Einlaufs des Kompressors und an der in Strömungsrichtung dahinter angeordneten, radial innen angeordneten konvexen Krümmung des Strömungskanals verläuft;
der Austritt (109) der wenigstens einen Düse (107) ist in einem Radialabstand von der Rotationsachse des Triebwerks angeordnet, der zwischen den Radialabständen der Schnittpunkte der ersten und zweiten Geraden mit derjenigen Radialebene, in der der Austritt (109) angeordnet ist, liegt.

15. Anordnung nach einem der Ansprüche 11 bis 14, **gekennzeichnet durch** die folgenden Merkmale:
a) die Düseneinrichtung ist drehfest mit der Welle des Turbofans des Strahltriebwerks verbunden;
b) die Drehachsen des Turbofans des Strahltriebwerks und der Düseneinrichtung sind im Wesentlichen konzentrisch angeordnet;
c) die Düsen (107) der Düseneinrichtung weisen einen radialen Abstand von der gemeinsamen Drehachse des Strahltriebwerks und der Düseneinrichtung auf, der das 0,5 bis 1,2fache, vorzugsweise das 0,5 bis lfache des Radius der Eintrittöffnung der ersten Kompressorstufe beträgt;
d) die Austrittsöffnungen (109) der Düsen (107) sind in Axialrichtung hinter der Ebene des Turbofans angeordnet und/oder die Düsen (107) sind in den Zwischenräumen der Schaufeln des Turbofans angeordnet und/oder auf Zwischenräume der Schaufeln des Turbofans ausgerichtet, so dass die Düsenstrahlen im Wesentlichen ungehindert durch die Ebene des Turbofans hindurch treten können.

## Claims

1. Nozzle installation having at least one nozzle, which is configured for introducing a cleaning medium containing solids into a jet engine, which has means (101, 102, 104) for connecting in a rotationally fixed manner to the shaft of the turbofan of a jet engine, and which has a rotary coupling (105) to which a line connection is able to be connected, wherein the connection of the nozzle-proximal outlet (106) of the rotary coupling (105) to the inlet of the at least one nozzle (107) is established by means of a flexible hose (108), **characterized in that** the rotary coupling (105) is spaced apart from the means (101, 102, 104) for the rotationally fixed connection to the shaft of the turbofan of a jet engine by 0.2 to 2 m, wherein curvatures present in the flexible hose (108) are configured such that a solid can follow a flow through the flexible hose (108) without hindrance and does not precipitate or sublimate on walls of the flexible hose (108) by virtue of excessively tight curvature radii.

2. Nozzle installation according to Claim 1, **characterized in that** the nozzle-proximal outlet (106) of the rotary coupling (105) lies diametrically opposite the inlet (110).

3. Nozzle installation according to one of Claims 1 to 2, **characterized in that** the rotary coupling is spaced apart from the means for the rotationally fixed connection to the shaft of the turbofan of a jet engine by 0.5 to 2 m, preferably 0.75 to 1.25 m.

4. Nozzle installation according to one of Claims 1 to 3, **characterized in that** the routing of the cleaning medium from the inlet of the at least one nozzle to the nozzle exit is configured so as to be substantially rectilinear.

5. Nozzle installation according to one of Claims 1 to 4, **characterized in that** said nozzle installation is configured for introducing the cleaning medium into the compressor stages of the jet engine.

6. Nozzle installation according to one of Claims 1 to 5, **characterized in that** said nozzle installation has at least one nozzle (107).

7. Nozzle installation according to one of Claims 1 to 6, **characterized in that** said nozzle installation has flat-spray nozzles.

8. Nozzle installation according to one of Claims 1 to 7, **characterized in that** the radial spacing of the nozzle exit from the rotation axis of the engine is 200 to 800 mm, preferably 400 to 750 mm, furthermore preferably 600 to 700 mm, furthermore preferably 200 to 400 mm, preferably 230 to 300 mm, furthermore preferably 260 to 280 mm.

9. Nozzle installation according to one of Claims 1 to 8, **characterized in that** the plane of the spray conjointly with the rotation axis of the jet engine encloses an angle which is preferably 10 to 30°, furthermore preferably 12 to 25°, furthermore preferably 16 to 19°.

10. Nozzle installation according to one of Claims 1 to 9, **characterized by** the following features:
the plane of the spray conjointly with the rotation axis of the jet engine encloses an angle which is between **β** and **α**; wherein
**β** is the angle between the rotation axis of the engine and a first straight line which runs as a tangent on that convex curvature of the flow duct of the compressor that in the flow direction is at the front and is disposed so as to be radially inward, and on that convex curvature of the flow duct that in the flow direction is disposed behind the former and so as to be radially outward;
**α** is the angle between the rotation axis of the engine and a second straight line which runs as a tangent on that periphery of the inlet of the compressor that is disposed so as to be radially outward, and on that convex curvature of the flow duct that in the flow direction is disposed behind the former and so as to be radially inward.

11. Assembly of a jet engine and a nozzle installation according to one of Claims 1 to 10, **characterized in that** the nozzle installation is disposed such that the nozzle(s) (107) thereof is/are directed toward the inlet of the jet engine such that the cleaning medium can make its way into the jet engine.

12. Assembly according to Claim 11, **characterized in that** the main exit direction of the at least one nozzle (107) in relation to the rotation axis of the jet engine encloses an angle of 10 to 30°, preferably of 15 to 25°, furthermore preferably of 16 to 19°.

13. Assembly according to Claim 11 or 12, **characterized in that** the exit of the at least one nozzle (107) is disposed at a radial spacing from the rotation axis of the engine which corresponds to 0.5 to 1.2 times, preferably to 0.5 to 1 times, the radius of the entry opening of the first compressor stage that is directed upstream.

14. Assembly according to one of Claims 11 to 13, **characterized by** the following features:
the main exit direction of the at least one nozzle (107) in relation to the rotation axis of the jet engine encloses an angle which is between **β** and **α**;
wherein
**β** is the angle between the rotation axis of the engine and a first straight line which runs as a tangent on that convex curvature of the flow duct of the compressor that in the flow direction is at the front and is disposed so as to be radially inward, and on that convex curvature of the flow duct that in the flow direction is disposed behind the former and so as to be radially outward;
**α** is the angle between the rotation axis of the engine and a second straight line which runs as a tangent on that periphery of the inlet of the compressor that is disposed so as to be radially outward, and on that convex curvature of the flow duct that in the flow direction is disposed behind the former and so as to be radially inward;
the exit (109) of the at least one nozzle (107) is disposed at a radial spacing from the rotation axis of the engine which lies between the radial spacings of the intersection points of the first and the second straight line with that radial plane in which the exit (109) is disposed.

15. Assembly according to one of Claims 11 to 14, **characterized by** the following features:
a) the nozzle installation is connected in rotationally fixed manner to the shaft of the turbofan of the jet engine;
b) the rotation axes of the turbofan of the jet engine and of the nozzle installation are disposed so as to be substantially concentric;
c) the nozzles (107) of the nozzle installation have a radial spacing from the common rotation axis of the jet engine and of the nozzle installation that corresponds to 0.5 to 1.2 times, preferably to 0.5 to 1 times, the radius of the entry opening of the first compressor stage;
d) the exit openings (109) of the nozzles (107) in the axial direction are disposed behind the plane of the turbofan, and/or the nozzles (107) are disposed in the intermediate spaces of the blades of the turbofan and/or directed toward intermediate spaces of the blades of the turbofan such that the nozzle jets may pass through the plane of the turbofan substantially without hindrance.

## Revendications

1. Dispositif de buse, comprenant au moins une buse qui est réalisée pour introduire dans un moteur à réaction un milieu de nettoyage contenant des matières solides, qui présente des moyens (101, 102, 104) pour une liaison solidaire en rotation avec l'arbre du turboréacteur d'un moteur à réaction, et qui présente un accouplement rotatif (105) auquel un raccordement de conduite peut être raccordé, le raccordement de la sortie côté buse (106) de l'accouplement rotatif (105) à l'entrée de ladite au moins une buse (107) étant effectué au moyen d'un tuyau flexible (108), **caractérisé en ce que** l'accouplement rotatif (105) est espacé de 0,2 à 2 m des moyens (101, 102, 104) pour la liaison solidaire en rotation avec l'arbre du turboréacteur d'un moteur à réaction, des courbures présentes dans le tuyau flexible (108) étant réalisées de telle sorte qu'une matière solide peut suivre librement un écoulement à travers le tuyau flexible (108) et ne se précipite pas ni sublime sur les parois du tuyau flexible (108) en raison de rayons de courbure trop faibles.

2. Dispositif de buse selon la revendication 1, **caractérisé en ce que** la sortie côté buse (106) de l'accouplement rotatif (105) est située diamétralement opposée à l'entrée (110).

3. Dispositif de buse selon l'une quelconque des revendications 1 à 2, **caractérisé en ce que** l'accouplement rotatif est espacé de 0,5 à 2 m, de préférence de 0,75 à 1,25 m, de l'arbre du turboréacteur d'un moteur à réaction.

4. Dispositif de buse selon l'une quelconque des revendications 1 à 3, **caractérisé en ce que** le guidage du milieu de nettoyage de l'entrée de ladite au moins une buse à la sortie de buse est réalisée de manière substantiellement rectiligne.

5. Dispositif de buse selon l'une quelconque des revendications 1 à 4, **caractérisé en ce qu'**il est réalisé pour introduire le milieu de nettoyage dans les étages de compresseur du moteur à réaction.

6. Dispositif de buse selon l'une quelconque des revendications 1 à 5, **caractérisé en ce qu'**il présente au moins une buse (107).

7. Dispositif de buse selon l'une quelconque des revendications 1 à 6, **caractérisé en ce qu'**il présente des buses à jet plat.

8. Dispositif de buse selon l'une quelconque des revendications 1 à 7, **caractérisé en ce que** la distance radiale de la sortie de buse par rapport à l'axe de rotation du réacteur est de 200 à 800 mm, de préférence de 400 à 750 mm, plus préférablement de 600 à 700 mm, plus préférablement de 200 à 400 mm, de préférence de 230 à 300 mm, plus préférablement de 260 à 280 mm.

9. Dispositif de buse selon l'une quelconque des revendications 1 à 8, **caractérisé en ce que** le plan de jet forme un angle avec l'axe de rotation du moteur à réaction qui est de préférence compris entre 10 et 30°, plus préférablement entre 12 et 25°, plus préférablement entre 16 et 19°.

10. Dispositif de buse selon l'une quelconque des revendications 1 à 9, **caractérisé par** les éléments caractéristiques suivants :
le plan de jet forme avec l'axe de rotation du moteur à réaction un angle qui est compris entre β et α ;
β étant l'angle compris entre l'axe de rotation du réacteur et une première ligne droite qui s'étend tangentiellement à la courbure convexe, à l'avant dans le sens de l'écoulement, disposée radialement à l'intérieur, du canal d'écoulement du compresseur, et à la courbure convexe, disposée après celle-ci dans le sens de l'écoulement, disposée radialement à l'extérieur, du canal d'écoulement ;
α étant l'angle compris entre l'axe de rotation du réacteur et une deuxième ligne droite qui s'étend tangentiellement au bord disposé radialement à l'extérieur de l'admission du compresseur, et à la courbure convexe, disposée après celui-ci dans le sens de l'écoulement, disposée radialement à l'intérieur, du canal d'écoulement.

11. Agencement composé d'un moteur à réaction et d'un dispositif de buse selon l'une quelconque des revendications 1 à 10, **caractérisé en ce que** le dispositif de buse est disposé de telle sorte que sa buse ou ses buses (107) sont dirigées sur l'admission du moteur à réaction de sorte que le milieu de nettoyage peut atteindre le moteur à réaction.

12. Agencement selon la revendication 11, **caractérisé en ce que** la direction de sortie principale de ladite au moins une buse (107) forme avec l'axe de rotation du moteur à réaction un angle de 10 à 30°, de préférence de 15 à 25°, plus préférablement de 16 à 19°.

13. Agencement selon la revendication 11 ou 12, **caractérisé en ce que** la sortie de ladite au moins une buse (107) est disposée à une distance radiale par rapport à l'axe de rotation du réacteur qui correspond de 0,5 à 1,2 fois, de préférence de 0,5 à 1 fois, le rayon de l'ouverture d'entrée dirigée vers l'amont du premier étage de compresseur.

14. Agencement selon l'une quelconque des revendications 11 à 13, **caractérisé par** les éléments caractéristiques suivants :
la direction de sortie principale de ladite au moins une buse (107) forme avec l'axe de rotation du moteur à réaction un angle qui est compris entre β et α ;
β étant l'angle compris entre l'axe de rotation du réacteur et une première ligne droite qui s'étend tangentiellement à la courbure convexe, à l'avant dans le sens de l'écoulement, disposée radialement à l'intérieur, du canal d'écoulement du compresseur, et à la courbure convexe, disposée après celle-ci dans le sens de l'écoulement, disposée radialement à l'extérieur, du canal d'écoulement ;
α étant l'angle compris entre l'axe de rotation du réacteur et une deuxième ligne droite qui s'étend tangentiellement au bord disposé radialement à l'extérieur de l'admission du compresseur, et à la courbure convexe, disposée après celui-ci dans le sens de l'écoulement, disposée radialement à l'intérieur, du canal d'écoulement ;
la sortie (109) de ladite au moins une buse (107) est disposée à une distance radiale par rapport à l'axe de rotation du réacteur qui se situe entre les distances radiales des points d'intersection de la première et de la deuxième ligne droite avec le plan radial dans lequel est disposé la sortie (109).

15. Agencement selon l'une quelconque des revendications 11 à 14, **caractérisé par** les éléments caractéristiques suivants :
a) le dispositif de buse est relié de manière solidaire en rotation à l'arbre du turboréacteur du moteur à réaction ;
b) les axes de rotation du turboréacteur du moteur à réaction et du dispositif de buse sont disposés de manière substantiellement concentrique ;
c) les buses (107) du dispositif de buse présentent une distance radiale par rapport à l'axe de rotation commun du moteur à réaction et du dispositif de buse qui est de 0,5 à 1,2 fois, de préférence de 0,5 à 1 fois le rayon de l'ouverture d'entrée du premier étage de compresseur ;
d) les ouvertures de sortie (109) des buses (107) sont disposées après le plan du turboréacteur dans la direction axiale, et/ou les buses (107) sont disposées dans les intervalles des pales du turboréacteur, et/ou sont alignées sur les intervalles des pales du turboréacteur, de sorte que les jets de buse peuvent traverser le plan du turboréacteur de manière substantiellement libre.
